# FASCICULE DE BREVET EUROPEEN

(11) **EP 3 806 693 B1**
(45) Date de publication et mention de la délivrance du brevet: **16.03.2022**
(21) Numéro de dépôt: 19728466.4
(22) Date de dépôt: 07.06.2019
(51) Int. Cl.: A45D 1/04, A45D 1/06, A45D 2/00, A45D 1/00

(54) **APPAREIL DE COIFFURE POUR LE LISSAGE DES CHEVEUX ÉQUIPÉ D'UN DISPOSITIF DE GUIDAGE ÉLASTIQUE D'UNE MÈCHE**
FRISIERGERÄT, DAS MIT EINER ELASTISCHEN FÜHRUNGSVORRICHTUNG EINER HAARSTRÄHNE AUSGESTATTET IST
HAIR-STYLING APPARATUS PROVIDED WITH A RESILIENT LOCK-GUIDE DEVICE

(30) Priorité: 12.06.2018 FR 1855136
(43) Date de publication de la demande: 21.04.2021
(73) Titulaire: SEB S.A., 69130 Ecully (FR)
(72) Inventeur: CHELLE, Jacky, 38550 AUBERIVES-SUR-VAREZE (FR); COUET, Bertrand, 69700 LOIRE-SUR-RHONE (FR); DA PALMA, Franck, 42350 LA TALAUDIERE (FR)
(74) Mandataire: SEB Développement
(86) Numéro de dépôt international: PCT/EP2019/065022
(87) Numéro de publication internationale: WO 2019/238581

(56) Documents cités:
- EP-A1- 1 554 945
- WO-A1-2018/042101
- FR-A1- 3 053 577

## Description

### Domaine technique

La présente invention se rapporte au domaine des appareils de coiffure pour réaliser un lissage des cheveux, de type lisseur, et tout particulièrement à de tels appareils de coiffure équipés d'un système de production de vapeur qui comprend un réservoir de liquide, une mèche imbibée du liquide et un élément chauffant sur lequel vient en contact ladite mèche.

### Etat de la technique

Il est connu de la demande de brevet FR3053577 d'utiliser une mèche pour déplacer du liquide contenu dans le réservoir d'un appareil de lissage des cheveux, de type pince de lissage ou lisseur, vers un élément chauffant pour produire de la vapeur. Plus précisément, la mèche, en contact avec le liquide contenu dans le réservoir, va s'imbiber du liquide, par capillarité, permettant ainsi le transfert du liquide depuis le réservoir vers l'élément chauffant. Cette solution connue permet de produire de la vapeur, ce qui a pour effet d'améliorer et de faciliter le coiffage, la tenue et l'aspect de la coiffure, et en particulier les opérations de lissages qui peuvent être réalisées à partir de ce type d'appareil.

En particulier, un tel appareil comprend un réservoir monté à l'intérieur de l'appareil de lissage qui est séparé d'un élément chauffant par la mèche. La mèche et le réservoir sont montés mobiles par rapport à l'élément chauffant pour permettre à l'utilisateur d'activer automatiquement la production de vapeur lorsqu'il ferme les bras de l'appareil, c'est-à-dire lorsqu'il effectue un lissage d'une mèche de cheveux. Plus précisément, lorsque l'utilisateur ferme la pince de lissage, cela a pour effet de déplacer le réservoir ainsi que la mèche en direction de l'élément chauffant. La mèche se trouve alors en contact avec l'élément chauffant, ce qui a pour effet de vaporiser le liquide qu'elle contient en son extrémité, et par conséquent de produire de la vapeur qui est ensuite rejetée sur les cheveux par l'intermédiaire d'orifices situés à l'intérieur des plaques de lissage.

De tels appareils donnent généralement satisfaction à leurs utilisateurs mais n'en présentent pas moins certains inconvénients, notamment du point de vue de leur durabilité et de leur fiabilité. En effet, au fur et à mesure des déplacements de la mèche, c'est-à-dire chaque fois que l'utilisateur ferme les bras de l'appareil, la mèche vient au contact de l'élément chauffant. Lors de ce contact, l'extrémité de cette dernière, sous l'effet de l'effort exercé par l'utilisateur, mais aussi de la chaleur, va se tasser, c'est-à-dire se déformer localement. Plus précisément, la longueur globale de la mèche va diminuer tandis que son diamètre va localement augmenter. Il en résulte alors, au fur et à mesure des utilisations, un moins bon contact entre la mèche et l'élément chauffant et par conséquent une moins bonne production de vapeur. L'efficacité du dispositif de lissage s'en trouve alors réduite, à tel point que la production de vapeur peut même devenir impossible si la mèche est trop tassée, trop détériorée et ne vient plus au contact de l'élément chauffant. Il en résulte par conséquent un manque de fiabilité et une durabilité limitée de l'appareil de coiffure.

Un autre inconvénient de ces appareils connus concerne leur maintenance. En effet, compte tenu de la présence de liquide chauffé, qui est généralement de l'eau, du tartre a tendance à se former dans la mèche. L'utilisateur doit alors démonter cette dernière pour la détartrer, par exemple en la faisant tremper dans une solution acide (vinaigre par exemple). Mais compte tenu de la souplesse de la mèche, l'opération de démontage et de remontage de la mèche s'avère particulièrement fastidieuse et délicate, d'autant plus si la mèche est usée, c'est-à-dire si elle a été préalablement tassée, puisque cette dernière aura alors été déformée, comme cela a été détaillé précédemment. Il en résulte pour l'utilisateur, particulièrement au moment du remontage de la mèche après son détartrage, de grandes difficultés, voire même parfois une impossibilité de remontage si la mèche est trop déformée.

### Résumé de l'invention

La présente invention a pour objectif de pallier les inconvénients précités.

Un objectif de l'invention est de proposer un appareil de coiffure pour le lissage des cheveux qui soit particulièrement fiable et robuste, notamment en évitant le tassement de la mèche au fur et à mesure de l'utilisation de l'appareil de lissage.

Un autre objectif de l'invention est de proposer un appareil de coiffure pour le lissage des cheveux qui offre à l'utilisateur une maintenance aisée.

Un autre objectif de l'invention est de proposer un appareil de coiffure pour le lissage des cheveux, dont la construction est particulièrement simple, économique et fiable.

Un autre objectif de l'invention est de proposer un appareil de coiffure pour le lissage des cheveux qui produise de la vapeur rapidement et continûment.

Ces objectifs sont atteints à l'aide d'un appareil de coiffure pour le lissage des cheveux comprenant une surface de lissage ayant au moins une portion plane destinée à venir en contact avec une mèche de cheveux, un réservoir de liquide, un élément chauffant, une mèche communiquant avec le réservoir de sorte à être imbibée de liquide, ladite mèche s'étendant entre une extrémité distale destinée à venir en contact avec l'élément chauffant et une extrémité proximale alimentée en liquide du réservoir, et des moyens de guidage de la mèche configurés pour permettre son déplacement d'une position passive vers une position active dans laquelle ladite mèche est en contact avec l'élément chauffant pour la création de vapeur, caractérisé en ce que lesdits moyens de guidage comprennent un dispositif de guidage élastique en contact avec la périphérie de ladite mèche au niveau de l'extrémité distale.

Plus précisément, le dispositif de guidage élastique est conçu pour pouvoir se déformer élastiquement selon une déformation axiale, ladite déformation axiale correspondant sensiblement à l'axe de la mèche, c'est à dire à la direction selon laquelle cette dernière s'étend. Préférentiellement, ladite direction correspond à l'axe selon lequel la mèche se déplace entre sa position passive et sa position active. Ainsi, le dispositif de guidage élastique assure un maintien de la surface périphérique de la mèche selon une direction perpendiculaire à la mèche. En d'autres termes, l'extrémité distale de la mèche, qui est destinée à venir régulièrement en contact avec l'élément chauffant pour produire de la vapeur, se trouve remarquablement maintenue et guidée selon une direction sensiblement perpendiculaire à la direction de déplacement de la mèche ce qui permet de limiter voire de supprimer le phénomène de tassage de la mèche. En revanche, compte tenu de l'élasticité du dispositif de guidage selon le sens axial, la mèche reste libre de se déplacer axialement, et de se comprimer axialement, ce qui permet notamment d'optimiser son contact avec l'élément chauffant. En outre, la position active de l'appareil, c'est-à-dire la position produisant de la vapeur, n'est pas contrainte par la longueur de la mèche.

Préférentiellement, des moyens électriques permettent d'activer ledit élément chauffant qui comprend avantageusement une plaque de vaporisation contre laquelle la mèche vient en contact dans la position active. Selon l'appareil de coiffure objet de l'invention, celui-ci comprend avantageusement une unité de commande de la température de l'élément chauffant.

Préférentiellement, ledit dispositif de guidage élastique est perméable à l'air afin de permettre une mise à l'air du réservoir, et ce afin de compenser la dépression liée à la vidange du liquide du réservoir au travers de la mèche.

Avantageusement, ledit dispositif de guidage élastique comprend un ressort hélicoïdal et ladite mèche est agencée à l'intérieur dudit ressort, ce qui permet de proposer un assemblage simple, robuste et économique.

De manière avantageuse, le diamètre du ressort est compris entre 2 mm et 8 mm et préférentiellement entre 4 mm et 6 mm. La longueur au repos du ressort est comprise entre 15 mm et 45 mm et préférentiellement entre 25 mm et 35 mm.

En outre, lesdits moyens de guidage comprennent un porte-mèche à l'intérieur duquel est agencé ledit ressort hélicoïdal. Un tel agencement permet d'avoir un dispositif de guidage de la mèche particulièrement précis, robuste et fiable, tout en permettant à l'air de passer, notamment entre les spires du ressort, comme cela sera détaillé par la suite.

De manière avantageuse, le porte-mèche comprend un canal d'acheminement de l'air vers le réservoir, et ce afin d'éviter au réservoir de se trouver en dépression au fur et à mesure de la vidange de liquide.

Préférentiellement, ledit dispositif de guidage élastique s'étend entre lesdites extrémités distale et proximale de la mèche, en d'autres termes, s'étend sur toute la longueur de la mèche. En outre, ledit dispositif de guidage élastique comprend une butée apte à venir en contact avec ladite extrémité proximale, ce qui permet avantageusement de bloquer le mouvement de la mèche selon au moins un sens de déplacement axial.

Selon un mode de réalisation particulier, et qui peut constituer une invention en tant que telle, l'appareil de coiffure pour le lissage des cheveux comprend une surface de lissage ayant au moins une portion plane destinée à venir en contact avec une mèche de cheveux, un réservoir de liquide, un élément chauffant, une mèche communiquant avec le réservoir de sorte à être imbibée de liquide et des moyens de guidage de la mèche configurés pour permettre son déplacement d'une position passive vers une position active dans laquelle ladite mèche est en contact avec l'élément chauffant pour la création de vapeur, ladite mèche comprenant une pluralité de brins en contact les uns avec les autres, lesdits brins s'étendant longitudinalement. En d'autres termes, la mèche est composée de plusieurs fils ou filaments distincts, et la réunion, la juxtaposition, l'assemblage de ces derniers permettent de former la mèche, par exemple à la manière d'un câble. La mèche n'est donc pas constituée d'un matériau continu mais plutôt d'un assemblage de matériaux. Ainsi, les propriétés physiques de chacun des brins sont différentes des propriétés physiques de la mèche formée par l'assemblage de ces brins. Avantageusement, la mèche est constituée de différents brins juxtaposés parallèlement entre eux de manière à former un cylindre comprenant plusieurs brins.

Toujours selon ce mode de réalisation, chaque brin est préférentiellement un brin de fibre de verre. Ce mode de réalisation permet de proposer une mèche constituée d'un matériau particulièrement résistant à la chaleur, ce qui va conférer à cette dernière, et par conséquent à l'appareil de coiffure une grande durabilité et une grande fiabilité.

Cette construction spécifique permet notamment, en fonction du nombre de brins que l'on dispose dans la mèche de pouvoir faire varier le débit de liquide qui est transféré depuis le réservoir vers l'élément chauffant. Avantageusement, plus le nombre de brins sera important moins le débit sera important, puisqu'il y a très peu d'espace libre dans la mèche. Réciproquement, moins le nombre de brins sera important, plus le débit sera important. Préférentiellement, la mèche comprend 14 brins.

De manière particulièrement avantageuse, chaque brin a une longueur comprise entre 30 mm et 90 mm et préférentiellement entre 50 mm et 70 mm, chacun desdits brins étant replié sur lui-même de manière à diviser sa longueur par deux. Avantageusement, la longueur de chacun des brins est d'environ 60 mm, ce qui permet, en les repliant sur eux-mêmes, de former une mèche ayant une longueur de 30 mm. Préférentiellement, la pliure des brins forme l'extrémité proximale de la mèche tandis que l'extrémité libre des brins forme l'extrémité distale.

Alternativement, de manière connue en tant que telle, et sans sortir du cadre de l'invention, la mèche est réalisée en un matériau continu et uniforme, suffisamment poreux pour permettre le déplacement du liquide par capillarité.

Préférentiellement, la mèche est solidaire du réservoir, les moyens de guidage étant configurés pour déplacer le réservoir et la mèche de la position passive vers la position active.

Préférentiellement, l'appareil de coiffure comprend un premier bras et un deuxième bras, le premier bras comportant ladite surface de lissage et le deuxième bras comportant une surface d'appui, les premier et deuxième bras étant montés articulés l'un par rapport à l'autre entre une configuration écartée dans laquelle lesdites surface de lissage et surface d'appui sont écartées l'une de l'autre et une mèche de cheveux est apte à être introduite entre lesdites surface de lissage et surface d'appui et une configuration rapprochée dans laquelle lesdites surface de lissage et surface d'appui sont rapprochées l'une de l'autre et sont aptes à pincer la mèche de cheveux, au moins l'un desdits premier ou deuxième bras comportant la mèche et le dispositif de guidage élastique.

Selon ce mode de réalisation préférentiel, l'appareil forme alors une pince capable, sous l'action de l'utilisateur, de pincer une mèche de cheveux de manière à appliquer une pression sur la mèche de cheveux qui se retrouve alors pincée entre la surface de lissage et la surface d'appui. Lorsque l'utilisateur donne un mouvement de translation à l'appareil le long de la mèche, l'effet combiné de la pression sur la mèche de cheveux et du déplacement contribue alors à lisser la mèche de cheveux, comme cela est bien connu en tant que tel avec ce genre d'appareil appelé « lisseur ».

### Brève description des figures

La description suivante d'un mode de réalisation préférentielle et non limitatif de l'appareil de coiffure met en évidence les caractéristiques objets de la présente invention. Cette description s'appuie sur des figures, parmi lesquelles :
- la figure 1 illustre une vue d'ensemble d'un appareil de coiffure tel que défini par l'invention en forme de pince, communément appelé « lisseur », l'appareil étant en configuration rapprochée;
- la figure 2 illustre une vue en coupe schématique de l'appareil de la figure 1 selon le plan longitudinal médian P, l'appareil étant en configuration écartée.
- la figure 3 illustre une vue en coupe schématique de l'appareil de la figure 1 selon le plan longitudinal médian P, l'appareil étant en configuration rapprochée.
- la figure 4 illustre une vue en perspective des surfaces de lissage et d'appui de l'appareil de la figure 1.
- la figure 5 illustre une vue en détail et en perspective d'un sous ensemble de l'appareil de la figure 1, ledit sous ensemble comprenant un porte mèche, un dispositif de guidage élastique et une mèche conformes à l'invention;
- la figure 6 illustre une vue en perspective éclatée des différents ensembles constituant le sous ensemble de la figure 5 ;
- la figure 7 est une vue de détail de la figure 3

### Description détaillée

Tel qu'illustré à la figure 1, l'appareil de coiffure 1 comprend un premier bras 2 et un deuxième bras 4, également appelés mâchoires, articulés entre eux au moyen d'une charnière comprenant notamment un ressort de charnière 3 et une liaison pivot 7, comme cela est bien connu en tant que tel.

Le premier bras 2 comporte une surface de lissage 5 ayant au moins une portion plane destinée à venir en contact avec une mèche de cheveux. Par portion plane on entend une portion qui n'est pas ondulée ou incurvée et ce sur une surface de quelques centimètres carrés, par exemple au moins 2 cm². Toutefois, il n'est pas nécessaire que ladite portion plane soit continue.

Par exemple ladite surface de lissage comprend une plaque de lissage, généralement constituée d'une plaque de forme rectangulaire métallique comme on peut le voir à la figure 4 et destinée à venir au contact d'une mèche de cheveux. Comme cela est connu de l'homme du métier, au moins ladite surface de lissage 5 comprend un ou plusieurs dispositifs de diffusion de vapeur 15 comme on peut le voir sur la figure 4.

Toutefois, on pourra imaginer des variantes sans sortir du cadre de l'invention, comme par exemple une surface de lissage qui serait constituée d'une plaque de base à partir de laquelle feraient saillie des dents ou des picots. En d'autres termes, selon cette variante (non illustrée), la surface de lissage comprendrait une alternance de portions planes (la plaque de base) et de dents ou de brosses, ces dernières constituant une surface de lissage non plane. Par conséquent, dans ce cas, et sans sortir du cadre de l'invention, ladite au moins une portion plane serait discontinue, mais sa surface resterait tout de même avantageusement supérieure à 2 cm² tel que mentionné précédemment. Une telle surface de lissage constituée d'une alternance entre portions planes et dents présente en effet des performances de lissage tout à fait remarquables, et ce sans nécessairement avoir besoin d'une pression sur la mèche de cheveux.

Selon le mode de réalisation illustré par les figures, le deuxième bras 4 comporte une surface d'appui 6 qui comprend elle-même préférentiellement une autre plaque de lissage, c'est-à-dire une surface plane, comme on peut le voir sur la figure 4 et comme cela est bien connu en tant que tel. De manière alternative, la surface d'appui peut comprendre une surface non plane, ou partiellement plane, par exemple en comportant des dents ou des picots comme expliqué précédemment.

L'appareil de coiffure 1 comprend en outre un ou des moyens de chauffage configurés pour chauffer les surfaces de lissage et/ou d'appui 5, 6. Ces moyens de chauffage ne sont pas décrits en détail dans la présente demande de brevet puisqu'ils sont bien connus de l'homme du métier. Ces moyens de chauffage peuvent par exemple comprendre une ou plusieurs thermistances à coefficient de température positif, dites CTP généralement disposées au contact direct des surfaces de lissage et d'appui 5, 6, par exemple dans des cavités 22 et 23 telles qu'illustrées à la figure 4.

Les premier et deuxième bras 2, 4 sont montés articulés l'un par rapport à l'autre entre une configuration écartée, visible sur la figure 2, dans laquelle lesdites surface de lissage 5 et surface d'appui 6 sont écartées l'une de l'autre, et une configuration rapprochée, visible sur les figures 1 et 3, dans laquelle lesdites surface de lissage 5 et surface d'appui 6 sont rapprochées l'une de l'autre. La configuration écartée, ou position ouverte, dans laquelle une mèche de cheveux est apte à être introduite entre lesdites surfaces de lissage 5 et surface d'appui 6, correspond généralement à une position de repos de l'appareil de coiffure 1, notamment grâce à la présence du ressort de charnière 3. Toutefois on pourrait imaginer, sans sortir du cadre de l'invention une position de repos de l'appareil dans laquelle l'appareil serait au contraire en configuration rapprochée, ou configuration fermée. Dans la configuration rapprochée lesdites surfaces de lissage 5 et d'appui 6 sont aptes à pincer la mèche de cheveux.

Lesdits premier et deuxième bras 2, 4 sont configurés pour permettre à un utilisateur de manipuler ledit appareil de coiffure 1 durant son utilisation, et en particulier de manière à le faire passer de la configuration écartée vers la configuration rapprochée. Préférentiellement, chacune des surfaces de lissage 5 et d'appui 6 est située à proximité d'une extrémité des premier et deuxième bras 2, 4 en étant en regard l'une de l'autre, c'est-à-dire disposée de manière à ce qu'elle se trouve face à face lorsque l'appareil est en configuration rapprochée comme l'illustrent les figures 1 et 3.

Le premier bras 2 comprend une arrivée 200 d'un cordon d'alimentation, par exemple d'un cordon électrique. Ce cordon électrique est notamment utilisé pour alimenter en énergie électrique le ou les moyens de chauffage de l'appareil. Dans la présente description, cette arrivée 200 constitue avantageusement le point de référence par rapport auquel les expressions distales et proximales se réfèrent : ainsi l'expression « extrémité proximale » fait référence à une extrémité située du côté de ladite arrivée 200 tandis qu'au contraire l'expression « extrémité distale » fait référence à une extrémité située à l'opposé de ladite arrivée 200.

Tel qu'illustré aux figures 2 et 3, l'appareil de coiffure 1 comprend un réservoir 10 de liquide. Préférentiellement, le réservoir 10 est rempli avec de l'eau. Selon le mode de réalisation représenté sur les figures 2 et 3, le réservoir 10 est allongé et s'étend globalement selon une direction d'extension similaire à celle de l'un des deux bras, par exemple le premier bras 2, selon un axe X. Néanmoins, le réservoir 10 pourrait avoir une toute autre forme sans sortir du cadre de la présente invention.

Préférentiellement, le réservoir 10 est monté de manière amovible dans un logement 8 prévu dans le premier bras 2. Avantageusement, le premier bras 2 comporte une ouverture de passage débouchant dans le logement 8 et destinée au passage du réservoir 10, et un élément d'obturation 81, tel qu'un volet d'obturation, monté pivotant sur le premier bras 2 entre une position ouverte dans laquelle l'élément d'obturation 81 libère au moins en partie l'ouverture de passage et autorise un retrait ou un montage du réservoir 10 dans le logement 8, et une position fermée dans laquelle l'élément d'obturation 81 obture au moins en partie l'ouverture de passage et empêche un retrait ou un montage du réservoir 10 dans le logement 8. L'élément d'obturation 81 est représenté en position fermée sur la figure 2 et en position ouverte sur les figures 1 et 3 et comprend par exemple un volet.

L'appareil de coiffure 1 comprend en outre un élément chauffant 21, avantageusement situé sous la surface de lissage, c'est-à-dire, selon le mode de réalisation des figures 1 à 3, situé à l'intérieur du premier bras 2, comme on peut le voir sur les figures 2 et 3. En particulier, ledit élément chauffant 21 comprend d'une part une plaque de vaporisation 17 et d'autre part un moyen de chauffe comme par exemple une thermistance à coefficient de température positif (CTP), ce qui permet de chauffer ladite plaque de vaporisation 17 par conduction thermique. Préférentiellement, la plaque de vaporisation 17 comprend un disque orienté perpendiculairement à l'axe X. L'élément chauffant 21 permet éventuellement de chauffer également la surface de lissage 5.

L'appareil de coiffure 1 comprend également une mèche 13 communiquant avec et solidaire du réservoir 10, ce qui permet de l'imbiber de liquide. Plus précisément, et comme on peut le voir sur les différentes figures, la mèche 13 s'étend entre une extrémité distale 16 destinée à venir en contact avec l'élément chauffant 21, et en particulier avec la plaque de vaporisation 17, et une extrémité proximale 20 alimentée en liquide par le réservoir 10, par exemple en étant en contact avec ce dernier et/ou en pénétrant à l'intérieur de ce dernier comme on peut le voir sur les figures 2 et 3. Préférentiellement, la mèche 13 est une mèche de forme cylindrique. Comme cela est connu par ailleurs, lorsque l'extrémité distale 16 de la mèche est en contact avec l'élément chauffant, le liquide, en l'occurrence, l'eau qu'elle contient va s'évaporer, de la vapeur est alors produite puis acheminée vers les dispositifs de diffusion de vapeur 15, par exemple une série de trous, selon une construction bien connue de l'homme du métier.

L'appareil de coiffure 1 est configuré pour permettre le déplacement de la mèche 13 depuis une position passive vers une position active. La position passive correspond à une position où la mèche n'est pas en contact avec l'élément chauffant 21 et par conséquent ne permet pas à l'eau de s'évaporer. En d'autres termes, dans la position passive, l'appareil de coiffure 1 ne produit pas de vapeur. La position active correspond à une position où la mèche est en contact avec l'élément chauffant 21, et plus particulièrement avec la plaque de vaporisation 17. Ainsi, l'eau contenue dans la mèche peut s'évaporer et l'appareil de coiffure 1 peut produire de la vapeur selon un mécanisme bien connu de l'homme du métier.

L'appareil de coiffure 1 comprend également des moyens de guidage de la mèche 13, et notamment une pièce tubulaire 14 également appelée porte-mèche 14, montés de manière fixe (solidaire) mais amovible (démontable) sur le réservoir 10 et destinés à recevoir (ou supporter ou maintenir) la mèche 13, comme on peut le voir sur les figures 5 à 7. Plus particulièrement, le porte-mèche 14 comprend un alésage intérieur 141 s'étendant sur toute la longueur du porte-mèche 14 selon l'axe X et destiné à recevoir notamment la mèche 13.

Les moyens de guidage de la mèche 13 sont configurés pour permettre son déplacement de la position passive (position ne permettant pas la production de vapeur) vers la position active (position permettant la production de vapeur) dans laquelle ladite mèche 13 est en contact avec la plaque de vaporisation 17 pour la création de vapeur, et réciproquement. A cette fin, le réservoir 10 et le porte-mèche 14 sont montés en liaison glissière à l'intérieur du premier bras 2, ce qui permet de translater lesdits éléments et la mèche 13 selon l'axe X longitudinal, de sorte à déplacer l'ensemble (réservoir 10, porte-mèche 14 et mèche 13) d'une position active dans laquelle l'extrémité distale 16 de la mèche 13 vient en appui contre une plaque de vaporisation 17, telle qu'illustrée en figure 7, position permettant la création de vapeur, vers une position passive dans laquelle l'extrémité distale 16 de la mèche 13 est dégagée de ladite plaque de vaporisation 17. Préférentiellement, lorsque la mèche 13 est en position passive, l'extrémité distale 16 est distante de l'élément chauffant 21, en particulier de la plaque de vaporisation 17, d'une distance comprise entre 3 mm et 10 mm ce qui permet de garantir l'arrêt total de la production de vapeur. Préférentiellement, la course séparant la position passive et la position active est comprise entre 5 mm et 15 mm, et est avantageusement sensiblement égale à 10 mm.

Comme cela est connu, lorsque l'appareil de coiffure 1 est amené par l'utilisateur de la configuration écartée vers la configuration rapprochée, c'est-à-dire de la position d'ouverture vers la position de fermeture et de pincement d'une mèche de cheveux, une came 9 est mise en rotation. La came 9 vient alors pousser le réservoir 10 en translation selon l'axe X, ce qui a pour effet d'amener la mèche 13 en position active comme expliqué précédemment. En d'autres termes, lorsque l'appareil de coiffure 1 est amené par l'utilisateur en configuration rapprochée, c'est-à-dire lorsque l'utilisateur pince une mèche de cheveux, la mèche 13 va automatiquement passer en position active et va produire de la vapeur. L'appareil produit donc de la vapeur et reste dans cette position tant que l'appareil est en configuration rapprochée ou fermée. En revanche dès que l'utilisateur ramène l'appareil dans sa configuration écartée, c'est-à-dire lorsqu'il cesse d'exercer une pression sur la mèche de cheveux et ouvre l'appareil, par exemple parce que son cycle de lissage d'une mèche de cheveux est terminé, la mèche, sous l'effet du ressort de charnière 3 qui va ouvrir l'appareil, grâce à une cinématique inverse à celle précédemment décrite, se retrouvera en position passive et la production de vapeur cessera.

Les moyens de guidage de la mèche 13 comprennent en outre un dispositif de guidage élastique 18, tel qu'un ressort préférentiellement hélicoïdal, qui est en contact avec la périphérie de la mèche 13, c'est-à-dire avec la surface extérieure de la mèche 13, au niveau de l'extrémité distale 16 de la mèche 13. Plus précisément, comme l'illustrent les figures 6 et 7, la mèche 13 se trouve à l'intérieur du ressort 18 de manière à ce que la section de cette dernière soit contrainte par la section du ressort 18. Au moins l'un desdits premier ou deuxième bras 2, 4, en l'occurrence le premier bras 2 selon le mode de réalisation illustré, comporte la mèche 13 et le dispositif de guidage élastique 18.

Selon ce mode de réalisation préférentiel, le ressort 18 s'étend entre les extrémités distale et proximale 16, 20 de la mèche 13, c'est-à-dire qu'il s'étend sur toute la longueur de la mèche 13, réalisant ainsi un parfait guidage et maintien de cette dernière. En d'autres termes, le dispositif de guidage élastique 18, en l'occurrence le ressort, est au contact de la périphérie de la mèche 13 sur toute sa longueur. Préférentiellement, la longueur au repos du ressort est sensiblement égale à 30 mm, cette longueur correspondant à la longueur préférentielle de la mèche 13. Toutefois, il serait envisageable, sans sortir du cadre de l'invention de ne mettre qu'une portion de la mèche à l'intérieur du ressort, en particulier au moins l'extrémité distale 16 de cette dernière.

Selon le mode de réalisation préférentiel décrit ici, la mèche 13 est de section circulaire et le diamètre intérieur du ressort 18, qui correspond sensiblement au diamètre de la mèche 13, est sensiblement égal à 5 mm. Ainsi, grâce au ressort 18 qui enveloppe la mèche 13, cette dernière se trouve contrainte dans un volume dont la section est fixe, l'empêchant alors de se tasser et / ou de se déformer, selon la direction radiale, c'est-à-dire selon la direction perpendiculaire à l'axe X.

En revanche, ce volume dans lequel la mèche 13 est maintenue est déformable élastiquement selon la direction axiale, c'est-à-dire selon la direction de l'axe X. En d'autres termes, cet agencement permet de contenir (c'est-à-dire de contraindre) la mèche 13 dans un volume stable en diamètre, ledit diamètre étant sensiblement égal à 5 mm, et ce, quelle que soit la position (position passive ou position active) et l'état (humide ou sec) de la mèche 13. En effet, même si la mèche est imbibée de liquide, ce qui a naturellement tendance à faire croître son diamètre, et même après de nombreux contact avec la plaque de vaporisation 17 (ce qui a tendance à la tasser), le diamètre de la mèche 13 reste constant sur toute sa longueur. En outre, les caractéristiques dimensionnelles de la mèche 13 restent constantes au cours du temps, et ce même après de nombreuses utilisations, ce qui permet de ne pas perturber le bon fonctionnement de l'appareil, que ce soit au niveau de la production de vapeur par la plaque de vaporisation ou au niveau du système de verrouillage qui sera détaillé par la suite.

Avantageusement la mèche 13 est montée serrée à l'intérieur du ressort 18, et est par conséquent immobilisée à l'intérieur du ressort 18. Ainsi le démontage de l'appareil selon les sous-ensembles illustrés à la figure 6 est facilité et la maintenance de l'appareil, et en particulier le nettoyage de la mèche 13, est facilitée, comme cela sera détaillé par la suite.

Comme on peut le voir sur la figure 6, ledit ressort 18 comprend une butée 181 apte à venir en contact avec l'extrémité proximale 20 de la mèche 13. En particulier, ladite butée 181 est constituée par une spire du ressort 18 qui est pliée de manière à former un rayon du ressort 18. Ainsi, la butée 181 s'oppose au déplacement de la mèche 13 située à l'intérieur du ressort 18 de manière à bloquer un degré de liberté selon une translation axiale de ladite mèche 13. Ainsi la mèche 13 est empêchée par la dite butée 181 de pénétrer dans le réservoir lorsque la mèche 13 est en appui sur la plaque de vaporisation 17.

Comme on peut le voir sur les figures 5 et 6, le ressort 18 ainsi que la mèche 13 sont tous deux destinés à se monter à l'intérieur du porte-mèche 14 et en particulier à l'intérieur de son alésage intérieur 141 selon l'axe X, par exemple selon le principe d'une liaison glissière ou d'une liaison pivot glissant.

Selon le mode de réalisation préférentiel illustré par les figures, la longueur du porte-mèche 14, ou plus précisément la longueur de son alésage intérieur 141 dans lequel se trouve le ressort 18, est conçue pour que le ressort soit contraint (c'est-à-dire comprimé) de quelques millimètres, préférentiellement entre 2 mm et 5 mm, lorsque l'appareil de coiffure 1 est en position active. Par conséquent, et comme cela a été mentionné précédemment, la mèche 13 est également contrainte. En d'autres termes, la mèche 13 et le ressort 18 sont tous les deux compressés de quelques millimètres en position active de l'appareil de coiffure 1 ce qui permet d'optimiser le contact entre l'extrémité distale 16 de la mèche 13 et la plaque de vaporisation 17 et par conséquent d'améliorer la production de vapeur. Inversement, lorsque l'appareil évolue en position passive, la mèche et le ressort sont détendus (à leur position de repos). En d'autres termes, le ressort 18 et la mèche 13 sont amenés à se déplacer selon une translation d'axe X à l'intérieur de l'alésage intérieur 141 du porte-mèche 14. Cette compression de la mèche 13 permet de manière remarquable de conférer à l'appareil de coiffure 1 un effet de pompage lors du passage en position active, permettant de chasser l'air éventuellement présent dans le porte-mèche 14, et par conséquent d'améliorer l'efficacité de l'appareil de coiffure 1. En effet, l'air étant rapidement chassé par cet effet de pompage, le transfert de liquide s'effectue plus rapidement entre le réservoir 10 et la plaque de vaporisation 17 ce qui permet de produire plus rapidement de la vapeur et donc de minimiser l'attente de l'utilisateur et le phénomène d'amorçage nécessaire avec les appareils de l'art antérieur connus. De plus, le mouvement de translation répété de la mèche 13 et du ressort 18 dans le porte-mèche 14 permet de limiter la formation de tartre puisque ce dernier sera éliminé au fur et à mesure des mouvements de la mèche 13 et du ressort 18.

Un tel assemblage, à savoir la mèche 13 agencée à l'intérieur du ressort 18, lui-même agencé à l'intérieur du porte-mèche 14 permet d'assurer un excellent guidage et maintien de la mèche 13 et du réservoir 10 lors du déplacement axial (lorsque l'utilisateur exerce une pression sur le réservoir 10 pour obtenir de la vapeur), tout en permettant une mise à l'air du réservoir 10. En effet, pour permettre l'écoulement du liquide contenu dans le réservoir 10 vers l'élément chauffant au moyen de la mèche 13, il est indispensable que ce dernier ne soit pas en dépression, en d'autres termes, il est indispensable d'assurer une mise à l'air du réservoir 10 afin que la pression ne chute pas à l'intérieur de ce dernier au fur et à mesure qu'il se vide de son liquide.

Le montage proposé par l'invention, et en particulier la présence du ressort 18 entre la mèche 13 et le porte-mèche 14 permet à l'air de circuler le long des spires du ressort 18 et par conséquent de circuler entre la mèche 13 et le porte-mèche 14 jusqu'à l'intérieur du réservoir, permettant alors le bon transfert du liquide à l'aide de la mèche 13. Préférentiellement, l'alésage intérieur 141 du porte-mèche 14 comporte un canal 142 d'acheminement de l'air vers le réservoir, ce dernier étant avantageusement formé par une ou plusieurs rainures périphériques audit alésage intérieur 141 selon l'axe X, comme on peut le voir sur la figure 5. Grâce au ressort 18 qui contient la mèche 13, lesdites rainures ne peuvent pas être obstruées par la mèche 13, et ce même lorsque cette dernière est imbibée de liquide, garantissant ainsi une bonne mise à l'air du réservoir et par conséquent un bon écoulement du liquide qu'il contient au travers de la mèche 13.

L'ensemble formé par le réservoir 10, le porte-mèche 14, la mèche 13 et le ressort 18 est amovible du réservoir 10, ce qui permet d'accéder à une ouverture 11 sur ledit réservoir 10, pour effectuer son remplissage en liquide. N'importe quel moyen d'assemblage peut être utilisé pour assembler le porte-mèche 14 et le réservoir, comme par exemple un système à baïonnette situé sur le fond 19 du porte-mèche tel qu'illustré sur la figure 6. Ainsi, il est possible pour l'utilisateur de démonter aisément l'appareil de coiffure 1 en ouvrant l'élément d'obturation, puis en ôtant le réservoir 10 et ensuite en enlevant le sous ensemble constitué du porte-mèche 14, du ressort 18 et de la mèche 13. Puis dans un second temps, l'utilisateur peut séparer le porte-mèche 14 et les éléments qu'il contient (mèche 13 et ressort 18) par exemple pour les nettoyer.

En outre, les opérations de manutention et de maintenance de la mèche 13, et notamment son détartrage, par exemple, selon une pratique bien connue en tant que telle consistant à plonger cette dernière dans du vinaigre, sont grandement facilitées par l'invention, dans la mesure où la mèche 13 est enveloppée par un corps rigide radialement, en l'occurrence le ressort 18. Plus précisément, l'utilisateur pourra fermement saisir le sous-ensemble ressort 18 et mèche 13 entre ses doigts sans craindre de détériorer la mèche 13 puisque cette dernière est protégée par le ressort 18. En outre, la rigidité dudit sous-ensemble est accrue ce qui facilite grandement les opérations de démontage et surtout de remontage dudit sous-ensemble dans l'alésage intérieur 141 du porte-mèche 14.

Comme expliqué précédemment, le ressort 18 permet à la mèche 13 de se comprimer selon l'axe X mais sans se déformer radialement, ce qui permet de remarquablement améliorer le fonctionnement du système de verrouillage/déverrouillage. En effet, compte tenu du déplacement axial du ressort 18 et de la mèche 13, ces derniers, une fois qu'ils sont en contact avec la plaque de vaporisation 17 vont pouvoir se déplacer et/ou se comprimer axialement, et ce même si le mouvement du réservoir 10 se poursuit légèrement selon l'axe X. Ainsi, il ne peut pas y avoir d'effet de blocage lié à une mèche qui serait éventuellement trop longue par rapport à la course du réservoir 10. Par conséquent, la manipulation de l'appareil de coiffure 1 s'en trouve facilitée pour l'utilisateur.

La description qui précède permet de saisir l'essence même de l'invention, sans en limiter sa portée. Ainsi, d'autres variantes restent envisageables, notamment quant à la mise en œuvre et l'agencement du dispositif de guidage élastique ou encore dans la constitution de la mèche elle-même.

## Revendications

1. Appareil de coiffure (1) pour le lissage des cheveux comprenant une surface de lissage (5) ayant au moins une portion plane destinée à venir en contact avec une mèche de cheveux, un réservoir (10) de liquide, un élément chauffant (21), une mèche (13) communiquant avec le réservoir (10) de sorte à être imbibée de liquide, ladite mèche (13) s'étendant entre une extrémité distale (16) destinée à venir en contact avec l'élément chauffant (21) et une extrémité proximale (20) alimentée en liquide du réservoir (10), et des moyens de guidage de la mèche (13) configurés pour permettre son déplacement d'une position passive vers une position active dans laquelle ladite mèche est en contact avec l'élément chauffant (21) pour la création de vapeur, **caractérisé en ce que** lesdits moyens de guidage comprennent un dispositif de guidage élastique (18) en contact avec la périphérie de ladite mèche (13) au niveau de l'extrémité distale (16).

2. Appareil de coiffure (1) selon la revendication précédente, **caractérisé en ce que** le dispositif de guidage élastique (18) est perméable à l'air.

3. Appareil de coiffure (1) selon l'une quelconque des revendications précédentes, **caractérisé en ce que** ledit dispositif de guidage élastique (18) comprend un ressort hélicoïdal et **en ce que** ladite mèche (13) est agencée à l'intérieur dudit ressort.

4. Appareil de coiffure (1) selon la revendication précédente **caractérisé en ce que** le diamètre du ressort est compris entre 2 mm et 8 mm et préférentiellement entre 4 mm et 6 mm.

5. Appareil de coiffure (1) selon la revendication 3 ou 4 **caractérisé en ce que** la longueur au repos du ressort est comprise entre 15 mm et 45 mm et préférentiellement entre 25 mm et 35 mm.

6. Appareil de coiffure (1) selon l'une quelconque des revendications 3 à 5, **caractérisé en ce que** lesdits moyens de guidage comprennent un porte-mèche (14) à l'intérieur duquel est agencé ledit ressort hélicoïdal.

7. Appareil de coiffure (1) selon la revendication précédente, caractérisé en que le porte-mèche (14) comprend un canal (142) d'acheminement de l'air vers le réservoir (10).

8. Appareil de coiffure (1) selon l'une quelconque des revendications précédentes, **caractérisé en ce que** le dispositif de guidage élastique (18) s'étend entre lesdites extrémités distale et proximale (16, 20) de la mèche (13).

9. Appareil de coiffure (1) selon la revendication précédente **caractérisé en ce que** ledit dispositif de guidage élastique (18) comprend une butée (181) apte à venir en contact avec ladite extrémité proximale (20).

10. Appareil de coiffure (1) selon l'une quelconque des revendications précédentes **caractérisé en ce que** la mèche (13) comprend une pluralité de brins en contact les uns avec les autres, lesdits brins s'étendant longitudinalement.

11. Appareil de coiffure (1) selon la revendication précédente **caractérisé en ce que** chaque brin est un brin de fibre de verre.

12. Appareil de coiffure (1) selon la revendication 10 ou 11 **caractérisé en ce que** chaque brin a une longueur comprise entre 30 mm et 90 mm et préférentiellement entre 50 mm et 70 mm, chacun desdits brins étant replié sur lui-même de manière à diviser sa longueur par deux.

13. Appareil de coiffure (1) selon la revendication précédente **caractérisé en ce que** la pliure des brins forme l'extrémité proximale (20) tandis que l'extrémité libre des brins forme l'extrémité distale (16).

14. Appareil de coiffure (1) selon l'une quelconque des revendications précédentes **caractérisé en ce que** la mèche (13) est solidaire du réservoir (10), les moyens de guidage étant configurés pour déplacer le réservoir (10) et la mèche (13) de la position passive vers la position active.

15. Appareil de coiffure (1) selon l'une quelconque des revendications précédentes **caractérisé en ce qu'**il comprend un premier bras (2) et un deuxième bras (4), le premier bras (2) comportant ladite surface de lissage (5) et le deuxième bras (4) comportant une surface d'appui (6), les premier et deuxième bras (2 ; 4) étant montés articulés l'un par rapport à l'autre entre une configuration écartée dans laquelle lesdites surface de lissage (5) et surface d'appui (6) sont écartées l'une de l'autre et une mèche de cheveux est apte à être introduite entre lesdites surface de lissage et surface d'appui (5 ; 6) et une configuration rapprochée dans laquelle lesdites surface de lissage et surface d'appui (5 ; 6) sont rapprochées l'une de l'autre et sont aptes à pincer la mèche de cheveux, au moins l'un desdits premier ou deuxième bras (2, 4) comportant la mèche (13) et le dispositif de guidage élastique (18) .

## Patentansprüche

1. Frisiereinrichtung (1) zum Glätten von Haaren, umfassend eine Glättungsfläche (5), die mindestens einen ebenen Abschnitt aufweist, der dazu vorgesehen ist, eine Haarsträhne zu berühren, einen Behälter (10) für Flüssigkeit, ein Wärmelement (21), einen Aufsatz (13), der derart mit dem Behälter (10) in Verbindung steht, dass er mit Flüssigkeit getränkt wird, wobei sich der Aufsatz (13) zwischen einem distalen Ende (16), das dazu vorgesehen ist, das Wärmelement (21) zu berühren, und einem proximalen Ende (20), das von dem Behälter (10) mit Flüssigkeit versorgt wird, erstreckt, und Führungsmittel des Aufsatzes (13), die konfiguriert sind, um dessen Verlagerung von einer passiven Position in eine aktive Position, in der der Aufsatz das Wärmelement (21) zum Erzeugen von Dampf berührt, zu erlauben, **dadurch gekennzeichnet, dass** die Führungsmittel eine elastische Führungsvorrichtung (18) umfassen, die den Rand des Aufsatzes (13) am distalen Ende (16) berühren.

2. Frisiereinrichtung (1) nach dem vorstehenden Anspruch, **dadurch gekennzeichnet, dass** die elastische Führungsvorrichtung (18) luftdurchlässig ist.

3. Frisiereinrichtung (1) nach einem der vorstehenden Ansprüche, **dadurch gekennzeichnet, dass** die elastische Führungsvorrichtung (18) eine schraubenförmige Feder umfasst und dadurch, dass der Aufsatz (13) im Inneren der Feder eingerichtet ist.

4. Frisiereinrichtung (1) nach dem vorstehenden Anspruch, **dadurch gekennzeichnet, dass** der Durchmesser der Feder zwischen 2 mm und 8 mm und vorzugsweise zwischen 4 mm und 6 mm beträgt.

5. Frisiereinrichtung (1) nach Anspruch 3 oder 4, **dadurch gekennzeichnet, dass** die Rückstellungslänge der Feder zwischen 15 mm und 45 mm und vorzugsweise zwischen 25 mm und 35 mm beträgt.

6. Frisiereinrichtung (1) nach einem der Ansprüche 3 bis 5, **dadurch gekennzeichnet, dass** die Führungsmittel einen Aufsatzhalter (14) umfassen, in dessen Inneren die schraubenförmige Feder eingerichtet ist.

7. Frisiereinrichtung (1) nach dem vorstehenden Anspruch, **dadurch gekennzeichnet, dass** der Aufsatzhalter (14) einen Kanal (142) zum Zuführen von Luft zu dem Behälter (10) umfasst.

8. Frisiereinrichtung (1) nach einem der vorstehenden Ansprüche, **dadurch gekennzeichnet, dass** sich die elastische Führungsvorrichtung (18) zwischen dem distalen und proximalen Ende (16, 20) des Aufsatzes (13) erstreckt.

9. Frisiereinrichtung (1) nach dem vorstehenden Anspruch, **dadurch gekennzeichnet, dass** die elastische Führungsvorrichtung (18) einen Anschlag (181) umfasst, der imstande ist, das proximale Ende (20) zu berühren.

10. Frisiereinrichtung (1) nach einem der vorstehenden Ansprüche, **dadurch gekennzeichnet, dass** der Aufsatz (13) eine Vielzahl von sich berührenden Strängen umfasst, wobei sich die Stränge in Längsrichtung erstrecken.

11. Frisiereinrichtung (1) nach dem vorstehenden Anspruch, **dadurch gekennzeichnet, dass** jeder Strang ein Glasfaserstrang ist.

12. Frisiereinrichtung (1) nach Anspruch 10 oder 11, **dadurch gekennzeichnet, dass** jeder Strang eine Länge zwischen 30 mm und 90 mm und vorzugsweise zwischen 50 mm und 70 mm aufweist, wobei jeder der Stränge derart zusammengefaltet ist, dass seine Länge halbiert wird.

13. Frisiereinrichtung (1) nach dem vorstehenden Anspruch, **dadurch gekennzeichnet, dass** die Faltstelle der Stränge das proximale Ende (20) bildet, während das freie Ende der Stränge das distale Ende (16) bildet.

14. Frisiereinrichtung (1) nach einem der vorstehenden Ansprüche, **dadurch gekennzeichnet, dass** der Aufsatz (13) fest mit dem Behälter (10) verbunden ist, wobei die Führungsmittel konfiguriert sind, um den Behälter (10) und den Aufsatz (13) von der passiven Position in die aktive Position zu verlagern.

15. Frisiereinrichtung (1) nach einem der vorstehenden Ansprüche, **dadurch gekennzeichnet, dass** sie einen ersten Arm (2) und einen zweiten Arm (4) umfasst, wobei der erste Arm (2) die Glättungsfläche (5) umfasst und der zweite Arm (4) eine Auflagefläche (6) umfasst, wobei der erste und der zweite Arm (2; 4) in Bezug aufeinander gelenkig zwischen einer gespreizten Konfiguration, bei der die Glättungsfläche (5) und die Auflagefläche (6) in Bezug aufeinander gespreizt sind und eine Haarsträhne zwischen der Glättungsfläche und der Auflagefläche (5; 6) eingeführt werden kann, und einer zusammengerückten Konfiguration, bei der die Glättungsfläche und die Auflagefläche (5; 6) in Bezug aufeinander zusammengerückt sind und die Haarsträhne eingeklemmt werden kann, zusammengebaut sind, wobei mindestens einer von dem ersten oder zweiten Arm (2; 4) den Aufsatz (13) und die elastische Führungsvorrichtung (18) umfasst.

## Claims

1. Hairstyling device (1) for straightening hair, comprising a straightening surface (5) having at least one planar portion intended to come into contact with the strand of hair, a reservoir (10) for liquid, a heating element (21), a wick (13) communicating with the reservoir (10) so as to be soaked with liquid, said wick (13) extending between a distal end (16) intended to come into contact with the heating element (21) and a proximal end (20) supplied with liquid from the reservoir (10), and means for guiding the wick (13) configured to allow it to move from a passive position to an active position in which said wick is in contact with the heating element (21) for creating steam, **characterised in that** said guiding means comprise an elastic guide device (18) in contact with the periphery of said wick (13) at the distal end (16).

2. Hairstyling device (1) according to the preceding claim, **characterised in that** the elastic guide device (18) is permeable to air.

3. Hairstyling device (1) according to any one of the preceding claims, **characterised in that** said elastic guide device (18) comprises a helical spring and **in that** said wick (13) is arranged inside said spring.

4. Hairstyling device (1) according to the preceding claim, **characterised in that** the diameter of the spring is comprised between 2mm and 8mm and preferably between 4mm and 6mm.

5. Hairstyling device (1) according to claim 3 or 4, **characterised in that** the length at rest of the spring is comprised between 15mm and 45mm and preferably between 25mm and 35mm.

6. Hairstyling device (1) according to any one of claims 3 to 5, **characterised in that** said guide means comprise a wick holder (14) inside which is arranged said helical spring.

7. Hairstyling device (1) according to the preceding claim, **characterised in that** the wick holder (14) comprises a channel (142) for conveying air to the reservoir (10).

8. Hairstyling device (1) according to any one of the preceding claims, **characterised in that** the elastic guide device (18) extends between said distal and proximal ends (16, 20) of the wick (13).

9. Hairstyling device (1) according to the preceding claim, **characterised in that** said elastic guide device (18) comprises an abutment (181) capable of coming into contact with said proximal end (20).

10. Hairstyling device (1) according to any one of the preceding claims, **characterised in that** the wick (13) comprises a plurality of strands in contact with one another, said strands extending longitudinally.

11. Hairstyling device (1) according to the preceding claim, **characterised in that** each strand is a fibreglass strand.

12. Hairstyling device (1) according to claim 10 or 11, **characterised in that** each strand has a length comprised between 30mm and 90mm and preferably between 50mm and 70mm, each of said strands being folded on itself so as to divide its length by two.

13. Hairstyling device (1) according to the preceding claim, **characterised in that** the folding of the strands forms the proximal end (20), while the free end of the strands forms the distal end (16).

14. Hairstyling device (1) according to any one of the preceding claims, **characterised in that** the wick (13) is integral with the reservoir (10), the guide means being configured to move the reservoir (10) and the wick (13) from the passive position to the active position.

15. Hairstyling device (1) according to any one of the preceding claims, **characterised in that** it comprises a first arm (2) and a second arm (4), the first arm (2) comprising said straightening surface (5) and the second arm (4) comprising a bearing surface (6), the first and second arms (2; 4) being mounted articulated against one another between a displaced configuration, in which said straightening surface (5) and bearing surface (6) are displaced from one another, and a strand of hair is capable of being introduced between said straightening surface and bearing surface (5; 6) and a close configuration, in which said straightening surface and bearing surface (5; 6) are close to one another, capable of clamping the strand of hair, at least one of said first or second arms (2, 4) comprising the wick (13) and the elastic guide device (18).
